# EUROPÄISCHE PATENTSCHRIFT

(11) **EP 4 015 904 B1**
(45) Veröffentlichungstag und Bekanntmachung des Hinweises auf die Patenterteilung: **04.03.2026**
(21) Anmeldenummer: 21213998.4
(22) Anmeldetag: 13.12.2021
(51) Int. Cl.: F23D 14/02, F23N 5/24

(54) **VERFAHREN UND VORRICHTUNG ZUM SCHUTZ EINES HEIZGERÄTES BEIM ZÜNDEN EINES GEMISCHES AUS LUFT UND WASSERSTOFFHALTIGEM BRENNGAS**
METHOD AND DEVICE FOR PROTECTING A HEATER DURING THE IGNITION OF A MIXTURE OF AIR AND HYDROGEN-CONTAINING FUEL GAS
PROCÉDÉ ET DISPOSITIF DE PROTECTION D'UN APPAREIL DE CHAUFFAGE LORS DE L'ALLUMAGE D'UN MÉLANGE D'AIR ET DE GAZ COMBUSTIBLE CONTENANT DE L'HYDROGÈNE

(30) Priorität: 17.12.2020 DE 102020133955
(43) Veröffentlichungstag der Anmeldung: 22.06.2022
(73) Patentinhaber: Vaillant GmbH, 42859 Remscheid (DE)
(72) Erfinder: Reinert, Andreas, 58455 Witten (DE); Hahn, Marco, 42117 Wuppertal (DE); Schwarz, Christian, 44309 Dortmund (DE)
(74) Vertreter: Popp, Carsten

(56) Entgegenhaltungen:
- EP-A1- 3 336 427
- EP-A1- 3 683 501
- US-A- 4 299 556

## Beschreibung

Die Erfindung betrifft ein Verfahren und eine Vorrichtung zum Schutz eines Heizgerätes beim Zünden eines Gemisches aus Luft und wasserstoffhaltigem Brenngas, insbesondere zum Verhindern von Schäden durch Druckimpulse.

Moderne Heizungsanlagen werden oft mit Vormischbrennern betrieben, wobei Luft und Brenngas in einem geeigneten Verhältnis gemischt und dann das zündfähige Gemisch von einem Gebläse durch Öffnungen in einen Brennerkörper einem Verbrennungsraum zugeführt wird, wo das Gemisch gezündet und verbrannt wird. Dem Zündvorgang wird dabei schon immer große Aufmerksamkeit gewidmet, da es bei einer zeitlichen Fehlfunktionen der Zündung zur Ansammlung von explosivem Gemisch im Verbrennungsraum oder anderen Komponenten der Anlage kommen kann, die bei späterer Zündung zu unkontrollierten Verpuffungen führen kann (sogenannte Fehlzündungen oder harte Zündungen).

Bei Verwendung von Wasserstoff als Brenngas oder eines Brenngases mit einem hohen Wasserstoffanteil von z. B. mehr als 50 %, insbesondere mehr als 97 %, ist zusätzlich zu berücksichtigen, dass solche Verpuffungen deutlich heftiger als bei herkömmlichen Brenngasen (z. B. Erdgas) ablaufen können, da bei Verbrennung von Wasserstoff und Luft hohe Flammengeschwindigkeiten und große Druckanstiegsgradienten auftreten und außerdem Wasserstoffflammen auch durch sehr kleine Öffnungen zurück in den Brennerkörper schlagen können.

Die EP 3 336 427 A1 beschreibt einen Gasbrenner mit Gasverteilungsmitteln, die so konfiguriert sind, dass sie brennbares Gas zu einem Mischbereich leiten, und Luftverteilungsmitteln, die so konfiguriert sind, dass sie Luft zu dem Mischbereich leiten. Das brennbare Gas kann Wasserstoff sein, ebenso wie Erdgas, Flüssiggas wie Propan oder Butan sowie hydrierte Gemische aus Erdgas und/oder Biogas, die bis zu 25 % oder sogar bis zu 50 % Wasserstoff enthalten. Der Gasbrenner ermöglicht es, die erforderliche Luft effizient auf das brennbare Gas zu leiten, so dass es schnell und effektiv brennt, wenn die Zündmittel, z. B. ein Funkenerzeuger, aktiviert werden.

Die US 4 299 556 A betrifft eine Zeitgeberschaltung mit so genannten Flip-Flop-Vorrichtungen in einem Digital-Verbrennungs-Steuerungssystem für eine Brenneranordnung. Wenn die Zündung innerhalb einer durch einen Sicherheits-Zeitgeber eingestellten Zeit ausfällt, d.h. wenn kein Flammensignal erhalten wird, erzeugt der Sicherheits-Zeitgeber ein Zündung-Ausfallsignal am Ende der voreingestellten Zeitdauer. Eine Sicherheitseinrichtung wird dann betätigt, um das Kraftstoffventil, die Zündeinrichtung und das Gebläse abzuschalten, wodurch der Betrieb der Brenneranordnung unterbrochen wird.

Der Prospekt der Firma Kromschröder "Automatic Burner Controls" ed 5.05 beschreibt eine automatische Brennerkontrolleinheit, bei der eine Zündeinrichtung dazu eingerichtet ist, eine Pilotflamme als Zündeinrichtung einer Hauptflamme zu entzünden. Hierfür ist eine Zündzeit der Pilotflamme geringer einer Sicherheitszeit eingestellt. Vorgenannte Probleme bei der Verbrennung von Wasserstoff kann diese Schrift nicht lösen.

Nach dem Stand der Technik wird beim Starten des Heizgerätes zunächst das Gebläse eingeschaltet, dann eine zur Bildung eines zündfähigen Gemisches geeignete Menge an Brenngas zugemischt und nach einem geeigneten Zeitintervall (Erfahrungswert, z. B. abhängig von der Länge der Wege im Vormischsystem) der eigentliche Zündvorgang gestartet. Hier und im Folgenden wird davon ausgegangen, dass der Zündvorgang durch elektronisch erzeugte Zündfunken mittels einer Zündelektrode bewerkstelligt wird, also ein Lichtbogen oder eine schnelle Folge von Zündfunken gestartet wird und dann eingeschaltet bleibt. Nach dem Stand der Technik gibt es aus Sicherheitsgründen im oder am Verbrennungsraum immer einen Flammenwächter, der erkennt, ob im Verbrennungsraum eine Flamme brennt oder nicht. Dessen Signal wird auch dafür genutzt, den Zündvorgang (nicht aber die Zufuhr von Gemisch) zu beenden, sobald eine Flamme detektiert wird. Wird keine Flamme detektiert, so wird nach dem Stand der Technik nach Ablauf eines Sicherheitszeitintervalls der Zündvorgang und zumindest die Brenngaszufuhr beendet. Bei herkömmlichen Brenngasen sprechen übliche Flammenwächter (z. B. Ionisationsmessgeräte oder optische Sensoren) sehr schnell an, so dass eine Zündung des Gemisches fast ohne Verzögerung erkannt werden kann. Wird innerhalb der Sicherheitszeit keine Flamme erkannt, wird der Zündvorgang abgebrochen, weil sich ansonsten zu viel zündfähiges Gemisch im Verbrennungsraum ansammeln könnte. Es kann dann ein Spülen mit Luft und eine Wiederholung des ganzen Startvorganges folgen und/oder eine Störungsmeldung oder Abschaltung der Anlage erfolgen.

Bei Verwendung von Wasserstoff als Brenngas oder wasserstoffhaltigen Brenngasen ist die Situation aber aus zwei Gründen anders. Einerseits gibt es wie oben erläutert ein höheres Schadenspotential bei Verpuffungen und andererseits beruhen Flammenwächter für solche Brenngase auf anderen Messprinzipien und brauchen wesentlich länger, um das Vorhandensein einer Flamme zu erkennen. Sie haben also bauartbedingt eine typische Ansprechzeit, wodurch eine gezündete Flamme erst mit einer Verzögerung detektiert werden kann. Diese Ansprechzeit kann z. B. im Bereich von 0,1 bis 5 s [Sekunden] liegen. Die Ansprechzeit kann von der Intensität der zu detektierenden Flamme abhängen, wobei bei auf Sicherheit gerichteten Überlegungen immer von einer maximal möglichen Ansprechzeit bei schwacher Flamme ausgegangen wird.

Aufgabe der vorliegenden Erfindung ist, die mit Bezug auf den Stand der Technik geschilderten Probleme bei einem Zündvorgang in einem Heizgerät zu berücksichtigen und insbesondere einen möglichst sicheren Ablauf von Zündvorgängen in mit Wasserstoff oder wasserstoffhaltigem Brenngas betriebenen Heizgeräten zu erreichen.

Zur Lösung dieser Aufgabe dienen ein Verfahren und ein Heizgerät sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Bei dem erfindungsgemäßen Verfahren zum Zünden eines Verbrennungsprozesses in einem Verbrennungsraum eines Heizgerätes, welches mit Wasserstoff oder einem wasserstoffhaltigen Brenngas betrieben wird und einen Flammenwächter zum Detektieren einer Flamme mit einer Ansprechzeit aufweist, wird nach Beginn der Zufuhr eines zündfähigen Gemisches aus Luft und Brenngas zu dem Verbrennungsraum ein Zündvorgang für maximal die Dauer eines vorgebbaren Zündzeitintervalls ausgelöst, das kürzer ist als ein Sicherheitszeitintervall, nach dessen Ablauf die Zufuhr von zündfähigem Gemisch beendet wird, wenn bis dahin keine Flamme detektiert werden konnte, wobei das Zündzeitintervall höchstens so lang ist, wie das Sicherheitszeitintervall minus der Ansprechzeit des Flammenwächters.

Wie erläutert hat ein zündfähiges Gemisch mit Wasserstoff als Bestandteil ein höheres Schadenspotential als andere zündfähige Gemische, weshalb aus Sicherheitsüberlegungen eine Zündung eines solchen Gemisches im Verbrennungsraum nur erfolgen soll, solange es sich um eine begrenzte maximale Menge handelt. Danach soll eine Zündung nicht mehr möglich sein, auch wenn noch Gemisch nachströmt. Dies bedeutet, dass der Zündvorgang (Zündfunken) nur so lange dauern darf, bis die maximale Menge erreicht ist. Das kann ein relativ kurzes Zündzeitintervall von beispielsweise 1 bis 5 s, insbesondere 2 bis 3 s, sein. Das Sicherheitszeitintervall muss dagegen länger sein, insbesondere weil der Flammenwächter mindestens die Ansprechzeit braucht, um zu erkennen, ob der Zündvorgang erfolgreich war. Erfindungsgemäß werden daher Zündzeitintervall und Sicherheitszeitintervall unabhängig voneinander entsprechend den Eigenschaften eines Heizgerätes und zu erfüllenden Sicherheitsanforderungen vorgegeben. Unter günstigen Bedingungen kann es zwar trotzdem sein, dass der Flammenwächter eine Flamme schon während des Zündzeitintervalls erkennt und (vorzeitig) den Zündvorgang beendet , aber das Zündzeitintervall kann auch kürzer als die Ansprechzeit des Flammenwächters sein, wodurch der Zündvorgang schon vor einer Detektion der Flamme beendet wird.

In einer besonderen Ausführungsform können während und/oder nach Ablauf des Zündzeitintervalls innerhalb des Sicherheitszeitintervalls Maßnahmen zur Intensivierung einer Verbrennung getroffen werden. Da eine Flamme wegen der Ansprechzeit zunächst noch nicht detektiert werden kann und zumindest nach Ende des Zündzeitintervalls auch keine Zündung mehr zu befürchten ist, kann die Zufuhr von Gemisch vergrößert oder auch die Zusammensetzung (Lambda-Wert - Verhältnis von Luft zu Brenngas im Vergleich zu einem stöchiometrischen Gemisch) geändert werden. Dies erfolgt unter der Annahme, dass eine erfolgreiche Zündung vorliegt und lediglich noch nicht detektiert werden konnte. Trifft die Annahme zu, so wird die Verbrennung intensiver und die Detektion der Flamme leichter möglich. Die Wahrscheinlichkeit, dass eine erfolgreich gezündete Flamme bis zum Ende des Sicherheitszeitintervalls nicht erkannt wird, sinkt dadurch (und die gewünschte Leistung des Heizgerätes wird schneller erreicht). War die Zündung tatsächlich nicht erfolgreich bzw. wird bis zum Ende des Sicherheitszeitintervalls trotzdem keine Flamme detektiert, wird der Startvorgang beendet, ohne dass die Änderung der Zufuhr von Gemisch Schaden anrichten konnte.

Besonders geeignet und bevorzugt sind als Maßnahmen ein Erhöhen der Drehzahl eines Gebläses und/oder Verändern einer Stellung eines Brenngasventils. Die Erhöhung der Drehzahl steigert die Leistung der Verbrennung und senkt im Falle eines pneumatischen Brenngas-Luft-Verbundes den Lambda-Wert. Auch das Verändern der Stellung eines Brenngasventils beeinflusst Leistung und/oder Lambda-Wert.

Bei einer typischen Ausführung der Erfindung wird zumindest die Brenngaszufuhr am Ende des Sicherheitszeitintervalls beendet. Dadurch gelangt kein weiteres zündfähiges Gemisch mehr in den Verbrennungsraum. Sofern das Gebläse weiterläuft, wird sogar das im Verbrennungsraum vorhandene Gemisch durch Luft verdünnt und herausgespült, so dass ein erneuter Startvorgang wieder die ursprünglichen Anfangsbedingungen hat.

Besonders bevorzugt wird das beschriebene Verfahren automatisch wiederholt, wobei vor einer Wiederholung der Verbrennungsraum mit Luft gespült wird. Ein Fehlschlagen eines Startvorganges eines Heizgerätes ist nicht selten und muss auch nicht sofort als Fehler eingestuft werden. Wenn bei einem zweiten oder weiteren Versuchen die Zündung erfolgreich ist, sind im Allgemeinen keine weiteren Konsequenzen erforderlich.

Um die Chancen auf eine erfolgreiche Zündung zu Erhöhen werden bevorzugt bei jeder Wiederholung des Verfahrens automatisch andere Parameter für die Bildung des zündfähigen Gemisches eingestellt, und zwar in der Richtung geänderte Parameter, dass eine Zündung wahrscheinlicher wird. Obwohl man zunächst versucht, einen Start zur Schonung des Heizgerätes bei möglichst geringer Leistung durchzuführen, ist die Wahrscheinlichkeit bei höherer Leistung, eventuell auch mit niedrigerem Lambda-Wert, wahrscheinlicher, was hier ausgenutzt wird.

Gemäß der beanspruchten Erfindung ist das Zündzeitintervall höchstens so lang, wie das Sicherheitszeitintervall minus der Ansprechzeit des Flammenwächters. Dem liegt die Überlegung zugrunde, dass ein Zünden kurz vor Ende des Sicherheitszeitintervalls keinen Nutzen bringen würde, wenn der Flammenwächter wegen seiner (langen) Ansprechzeit nicht mehr genug Zeit hat, eine entstehende Flamme noch zu detektieren, so dass der Startvorgang trotz gezündeter Flamme abgebrochen werden würde. Dies kann bei der Vorgabe einer maximalen Länge des Zündzeitintervalls berücksichtigt werden.

Bei einer erfindungsgemäßen Vorrichtung zum Zünden einer Verbrennung in einem Verbrennungsraum eines Heizgerätes, ist das Heizgerät mit einem Gemisch aus Luft und Wasserstoff oder einem wasserstoffhaltigen Brenngas betreibbar und an oder in dem Verbrennungsraum ist ein Flammenwächter zur Erkennung des Vorhandenseins einer Flamme im Verbrennungsraum mit einer Ansprechzeit angeordnet, wobei das Heizgerät eine Zündautomatik aufweist, die eingerichtet ist, nach Beginn einer Zufuhr von zündfähigem Gemisch zum Verbrennungsraum einen Zündvorgang für die Dauer eines vorgebbaren Zündzeitintervalls auszulösen, welches kürzer ist als ein Sicherheitszeitintervall, nach dessen Ablauf die Zufuhr von zündfähigem Gemisch beendet wird, wenn keine Flamme detektiert wurde, wobei das Zündzeitintervall höchstens so lang ist, wie das Sicherheitszeitintervall minus der Ansprechzeit des Flammenwächters. Im Allgemeinen ist die Zündautomatik Teil einer Steuer- und Regeleinheit für den gesamten Betrieb eines Heizgerätes.

Bevorzugt ist die Zündautomatik eingerichtet, während und/oder nach dem Zündzeitintervall bis maximal zum Ende des Sicherheitsintervalls Maßnahmen zur Intensivierung der Verbrennung einzuleiten. Dies erhöht die Wahrscheinlichkeit, dass eine erfolgreich gezündete Flamme bis zum Ende des Sicherheitszeitintervalls detektiert werden kann. Eine intensivere Verbrennung verkürzt die Ansprechzeit des Flammenwächters und/oder steigert dessen Messsignal.

In einer typischen Ausführungsform der Erfindung ist die Zündautomatik eingerichtet, nach Abbruch eines Zündvorganges einen Spülvorgang des Verbrennungsraumes auszulösen und dann den Zündvorgang des Heizgerätes zu wiederholen.

Dabei ist die Zündautomatik besonders bevorzugt so eingerichtet, dass bei jeder Wiederholung des Zündvorganges andere Parameter für die Zufuhr von zündfähigem Gemisch eingestellt werden, und zwar in der Richtung geänderte Parameter, dass eine Zündung wahrscheinlicher wird.

Zum schonenden Betrieb eines Heizgerätes ist die Zündautomatik insbesondere eingerichtet, den Zündvorgang bei einem ersten Zündversuch mit möglichst kleinem Volumenstrom an Gemisch durchzuführen und bei jeder Wiederholung die Drehzahl eines Gebläses und/oder die Zufuhr von Brenngas zu erhöhen.

Ein weiterer Aspekt der Erfindung betrifft ein Computerprogramprodukt, umfassend Befehle, die bewirken, dass die beschriebene Vorrichtung das beschriebene Verfahren ausführt. Eine Elektronikeinheit mit Zündautomatik benötigt ein Programm und Daten für die Steuerung des Heizgerätes und die Auswertung der Signale des Flammenwächters, wobei beides gelegentlich aktualisiert werden muss oder kann, wozu ein Computerprogrammprodukt einsetzbar ist.

Die Erläuterungen zum Verfahren können zur näheren Charakterisierung der Vorrichtung herangezogen werden, und umgekehrt. Die Vorrichtung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellen dar:
- Fig. 1:: schematisch ein erfindungsgemäßes Heizgerät mit Zündautomatik und Flammensensor und
- Fig. 2:: ein Diagramm zur Veranschaulichung der erfindungsgemäßen zeitlichen Abläufe beim Start eines Heizgerätes.

Fig. 1 zeigt schematisch ein erfindungsgemäßes Heizgerät 1, bei dem über ein Gebläse 2 Luft von einem Lufteinlass 4 angesaugt und zu einem Brenner 3 befördert wird. Über ein Brenngasventil 5 wird Wasserstoff oder ein wasserstoffhaltiges Brenngas aus einer Brenngasversorgung 8 der Luft beigemischt. Das entstehende Brenngas-Luft-Gemisch wird mittels einer Zündelektrode 12 in einem Verbrennungsraum 13 gezündet und verbrannt. Entstehende Abgase geben den größten Teil ihrer Wärme an einen Wärmetauscher 14 ab und werden dann durch eine Abgasanlage 10 in die Umgebung abgeführt. Eine Zündautomatik 6, meistens integriert in eine Steuer- und Regeleinheit 7, steuert jeden Start des Heizgerätes und den dabei ablaufenden eigentlichen Zündvorgang (das Erzeugen von Zündfunken). Ein Flammenwächter 11, der besonders für die Detektion von Wasserstoffflammen ausgelegt ist, ist an oder in dem Verbrennungsraum 13 angeordnet. Ein solcher Flammenwächter hat eine Ansprechzeit, bis er nach dem Entstehen einer Flamme diese sicher detektieren kann. Die Steuer- und Regeleinheit 7 ist mit einer Anzeige 9 ausgestattet, die den Zustand der Anlage und/oder Warnsignale anzeigen kann.

Fig. 2 veranschaulicht die Erfindung anhand eines Beispiels für die zeitlichen Abläufe bei wiederholten Zündvorgängen mit sich ändernden Parametern. Auf der X-Achse des Diagramms ist die Zeit (t) in Sekunden angegeben. Die Kurve A zeigt den zeitlichen Verlauf der Drehzahl des Gebläses 2. Es ist zu erkennen, dass die Drehzahl sich stufenweise bei jedem Startvorgang erhöht und zwischendurch kurzzeitig noch Zeiten mit zusätzlichen Erhöhungen auftreten. In Kurve B ist die Öffnung des Brenngasventils 5 angegeben. Die jeweilige Öffnungszeit bei einem Startversuch entspricht dem Sicherheitszeitintervall y. Es sind 5 Startversuche zu erkennen, von denen der letzte erfolgreich ist. Kurve C zeigt die Zeiten, während denen der eigentliche Zündvorgang (Zündfunke aktiv) abläuft. Es sind 5 Startversuche mit jeweils einem Zündzeitintervall z dargestellt, wobei z erfindungsgemäß kleiner als y ist. Kurve D zeigt die Zeiten, in denen eine Flamme vorhanden ist. Bei drei Startversuchen ist tatsächlich eine Flamme entstanden, die jedoch zweimal nicht detektiert werden konnte, weshalb die betreffenden Startvorgänge trotz Flamme abgebrochen wurden. Beim letzten Startversuch wurde, wie Kurve E zeigt, eine entstandene Flamme auch detektiert, so dass der Verbrennungsvorgang fortgeführt wurde. Die zeitliche Verzögerung zwischen Auftreten der Flamme in Kurve D und dem Zeitpunkt der Detektion entspricht der Ansprechzeit x des Flammenwächters 11. Wäre wieder keine Flamme detektiert worden, so wären die Startvorgänge ganz beendet worden und eine Spülung des Verbrennungsraumes 13 mit Luft erfolgt. Die Kurve A zeigt auch, dass bei jedem Startversuch mehr Luft zugeführt wurde und dass nach Ende des jeweiligen Zündzeitintervalls z die Drehzahl des Gebläses 2 erhöht wurde, um die Verbrennung (falls eine Zündung erfolgt sein sollte) zu intensivieren. Außerdem läuft das Gebläse 2 nach Abschaltung des Brenngasventils weiter, um den Verbrennungsraum 13 zu spülen. Am Ende wird die Drehzahl auf die gewünschte Leistung des Heizgerätes erhöht.

Die vorliegende Erfindung erhöht die Sicherheit beim Starten eines mit Wasserstoff oder einem wasserstoffhaltigen Brenngas betriebenen Heizgerätes und ermöglicht besonders schonende und sichere Zündvorgänge.

### Bezugszeichenliste

- 1: Heizgerät
- 2: Gebläse
- 3: Brenner
- 4: Lufteinlass
- 5: Brenngasventil
- 6: Zündautomatik
- 7: Steuer- und Regeleinheit
- 8: Brenngasversorgung
- 9: Anzeige
- 10: Abgasanlage
- 11: Flammenwächter
- 12: Zündelektrode
- 13: Verbrennungsraum
- 14: Wärmetauscher

- A: Kurve Drehzahl Gebläse
- B: Kurve Stellung Brenngasventil
- C: Kurve Zündfunken
- D: Kurve Flamme
- E: Kurve Detektion Flamme
- x: Ansprechzeit
- y: Sicherheitszeitintervall
- z: Zündzeitintervall

## Patentansprüche

1. Verfahren zum Zünden eines Verbrennungsprozesses in einem Verbrennungsraum (13) eines Heizgerätes (1), welches mit Wasserstoff oder einem wasserstoffhaltigen Brenngas betrieben wird und einen Flammenwächter (11) zum Detektieren einer Flamme mit einer Ansprechzeit (x) aufweist, wobei nach Beginn der Zufuhr eines zündfähigen Gemisches aus Luft und Brenngas zu dem Verbrennungsraum (13) ein Zündvorgang für maximal die Dauer eines vorgebbaren Zündzeitintervalls (z) ausgelöst wird, das kürzer ist als ein Sicherheitszeitintervall (y), nach dessen Ablauf die Zufuhr von zündfähigem Gemisch beendet wird, wenn bis dahin keine Flamme detektiert werden konnte, wobei das Zündzeitintervall (z) höchstens so lang ist, wie das Sicherheitszeitintervall (y) minus der Ansprechzeit (x) des Flammenwächters (11).

2. Verfahren nach Anspruch 1, wobei während und/oder nach Ablauf des Zündzeitintervalls (z) innerhalb des Sicherheitszeitintervalls (y) Maßnahmen zur Intensivierung einer Verbrennung getroffen werden.

3. Verfahren nach Anspruch 2, wobei die Maßnahmen ein Erhöhen der Drehzahl eines Gebläses (2) und/oder Verändern einer Stellung eines Brenngasventils (5) beinhalten.

4. Verfahren nach einem der Ansprüche 1 bis 3, wobei zumindest die Brenngaszufuhr am Ende des Sicherheitszeitintervalls (y) beendet wird.

5. Verfahren nach einem der vorhergehenden Ansprüche, wobei das Verfahren automatisch wiederholt wird, wobei vor einer Wiederholung der Verbrennungsraum (13) mit Luft gespült wird.

6. Verfahren nach Anspruch 5, wobei bei jeder Wiederholung des Verfahrens automatisch andere Parameter für die Bildung des zündfähigen Gemisches eingestellt werden, und zwar in der Richtung geänderte Parameter, dass eine Zündung wahrscheinlicher wird.

7. Heizgerät (1) mit einer Vorrichtung zum Zünden einer Verbrennung in einem Verbrennungsraum (13) des Heizgerätes (1), wobei das Heizgerät (1) mit einem Gemisch aus Luft und Wasserstoff oder einem wasserstoffhaltigen Brenngas betreibbar ist und an oder in dem Verbrennungsraum (13) ein Flammenwächter (11) zur Erkennung des Vorhandenseins einer Flamme im Verbrennungsraum (13) mit einer Ansprechzeit (x) angeordnet ist und wobei das Heizgerät (1) eine Zündautomatik (6) aufweist, die eingerichtet ist, nach Beginn einer Zufuhr von zündfähigem Gemisch zum Verbrennungsraum einen Zündvorgang für die Dauer eines vorgebbaren Zündzeitintervalls (z) auszulösen, welches kürzer ist als ein Sicherheitszeitintervall (y), nach dessen Ablauf die Zufuhr von zündfähigem Gemisch beendet wird, wenn keine Flamme detektiert wurde, wobei das Zündzeitintervall (z) höchstens so lang ist, wie das Sicherheitszeitintervall (y) minus der Ansprechzeit (x) des Flammenwächters (11).

8. Heizgerät (1)nach Anspruch 7, wobei die Zündautomatik (6) eingerichtet ist, während und/oder nach dem Zündzeitintervall (z) bis maximal zum Ende des Sicherheitsintervalls (y) Maßnahmen zur Intensivierung der Verbrennung einzuleiten.

9. Heizgerät (1)nach Anspruch 7 oder 8, wobei die Zündautomatik (6) eingerichtet ist, nach Abbruch eines Zündvorganges einen Spülvorgang des Verbrennungsraumes (13) auszulösen und dann den Zündvorgang des Heizgerätes (1) zu wiederholen.

10. Heizgerät (1)nach Anspruch 9, wobei die Zündautomatik (6) eingerichtet ist, bei jeder Wiederholung des Zündvorganges andere Parameter für die Zufuhr von zündfähigem Gemisch einzustellen, und zwar in der Richtung geänderte Parameter, dass eine Zündung wahrscheinlicher wird.

11. Heizgerät (1)nach Anspruch 10, wobei die Zündautomatik (6) eingerichtet ist, den Zündvorgang bei einem ersten Zündversuch mit möglichst kleinem Volumenstrom an Gemisch durchzuführen und bei jeder Wiederholung die Drehzahl eines Gebläses (2) und/oder die Zufuhr von Brenngas zu erhöhen.

12. Computerprogramprodukt umfassend Befehle, die bewirken, dass ein Heizgerät (1) nach einem der Ansprüche 7 bis 11 ein Verfahren nach einem der Ansprüche 1 bis 6 ausführt.

## Claims

1. Method for igniting a combustion process in a combustion chamber (13) of a heating appliance (1) which is operated with hydrogen or a hydrogen-containing combustible gas and has a flame monitor (11) for detecting a flame with a response time (x), wherein, after the start of the supply of an ignitable mixture of air and combustible gas to the combustion chamber (13), an ignition process is triggered for a maximum duration of a predeterminable ignition time interval (z) that is shorter than a safety time interval (y), after which the supply of the ignitable mixture is terminated if no flame has been detected by that time, wherein the ignition time interval (z) is at most as long as the safety time interval (y) minus the response time (x) of the flame detector (11).

2. Method according to claim 1, wherein during and/or after the ignition time interval (z) has elapsed, measures are taken within the safety time interval (y) to intensify combustion.

3. Method according to claim 2, wherein the measures include increasing the speed of a blower (2) and/or changing the position of a fuel gas valve (5).

4. Method according to one of claims 1 to 3, wherein at least the fuel gas supply is terminated at the end of the safety time interval (y).

5. Method according to one of the preceding claims, wherein the method is repeated automatically, wherein the combustion chamber (13) is flushed with air before a repetition.

6. Method according to claim 5, wherein each time the method is repeated, other parameters for forming the ignitable mixture are automatically set, namely parameters changed in such a way that ignition becomes more likely.

7. Heating appliance (1) with a device for igniting combustion in a combustion chamber (13) of the heating appliance (1), wherein the heating appliance (1) can be operated with a mixture of air and hydrogen or a hydrogen-containing fuel gas, and a flame detector (11) for detecting the presence of a flame in the combustion chamber (13) is arranged at or in the combustion chamber (13) with a response time (x) and wherein the heating appliance (1) has an automatic ignition system (6) which is designed to trigger an ignition process for the duration of a predeterminable ignition time interval (z) after the start of a supply of ignitable mixture to the combustion chamber, which is shorter than a safety time interval (y), after the expiry of which the supply of ignitable mixture is terminated if no flame has been detected, wherein the ignition time interval (z) is at most as long as the safety time interval (y) minus the response time (x) of the flame detector (11).

8. Heating appliance (1) according to claim 7, wherein the automatic ignition device (6) is designed to initiate measures to intensify combustion during and/or after the ignition time interval (z) up to a maximum of the end of the safety interval (y).

9. Heating appliance (1) according to claim 7 or 8, wherein the automatic ignition device (6) is designed to trigger a flushing process of the combustion chamber (13) after termination of an ignition process and then to repeat the ignition process of the heating appliance (1).

10. Heating appliance (1) according to claim 9, wherein the automatic ignition system (6) is designed to set different parameters for the supply of ignitable mixture ( ) each time the ignition process is repeated, namely parameters that are changed in such a way that ignition becomes more likely.

11. Heating appliance (1) according to claim 10, wherein the automatic ignition system (6) is designed to carry out the ignition process during a first ignition attempt with the smallest possible volume flow of mixture and to increase the speed of a fan (2) and/or the supply of fuel gas with each repetition.

12. Computer program product comprising instructions that cause a heating appliance (1) according to one of claims 7 to 11 to execute a method according to one of claims 1 to 6.

## Revendications

1. Procédé pour allumer un processus de combustion dans une chambre de combustion (13) d'un appareil de chauffage (1) qui fonctionne avec de l'hydrogène ou un gaz combustible contenant de l'hydrogène et présente un contrôleur de flamme (11) pour détecter une flamme avec un temps de réponse (x), dans lequel, après le début de l'alimentation d'un mélange inflammable d'air et de gaz combustible vers la chambre de combustion (13), un processus d'allumage est déclenché pendant au maximum la durée d'un intervalle de temps d'allumage (z) prédéterminable qui est plus court qu'un intervalle de temps de sécurité (y), après l'expiration duquel l'alimentation de mélange inflammable est arrêtée si aucune flamme n'a pu être détectée jusque-là, dans lequel l'intervalle de temps d'allumage (z) est au plus aussi long que l'intervalle de temps de sécurité (y) moins le temps de réponse (x) du contrôleur de flamme.

2. Procédé selon la revendication 1, dans lequel, pendant et/ou après l'expiration de l'intervalle de temps d'allumage (z), des mesures sont prises pour intensifier une combustion pendant l'intervalle de temps de sécurité (y).

3. Procédé selon la revendication 2, dans lequel les mesures contiennent une augmentation de la vitesse de rotation d'un ventilateur (2) et/ou une modification de la position d'une vanne de gaz de combustion (5).

4. Procédé selon l'une quelconque des revendications 1 à 3, dans lequel au moins l'alimentation de gaz combustible est arrêtée à la fin de l'intervalle de temps de sécurité (y).

5. Procédé selon l'une quelconque des revendications précédentes, dans lequel le procédé est répété automatiquement, dans lequel la chambre de combustion (13) est rincée avec de l'air avant une répétition.

6. Procédé selon la revendication 5, dans lequel, lors de chaque répétition du procédé, d'autres paramètres sont automatiquement réglés pour la formation du mélange inflammable, à savoir des paramètres qui sont modifiés de telle manière qu'un allumage devient plus probable.

7. Appareil de chauffage (1) avec un dispositif pour allumer une combustion dans une chambre de combustion (13) de l'appareil de chauffage (1), dans lequel l'appareil de chauffage (1) peut fonctionner avec un mélange d'air et d'hydrogène ou un gaz combustible contenant de l'hydrogène et un contrôleur de flamme (11) est disposé au niveau de ou dans la chambre de combustion (13) pour détecter la présence d'une flamme dans la chambre de combustion (13) avec un temps de réponse (x) et dans lequel l'appareil de chauffage (1) présente un dispositif automatique d'allumage (6) qui est configuré pour déclencher, après le début d'une alimentation de mélange inflammable vers la chambre de combustion, un processus d'allumage pendant la durée d'un intervalle de temps d'allumage (z) prédéterminable qui est plus court qu'un intervalle de temps de sécurité (y), après l'expiration duquel l'alimentation de mélange inflammable est arrêtée si aucune flamme n'a été détectée, dans lequel l'intervalle de temps d'allumage (z) est au plus aussi long que l'intervalle de temps de sécurité (y) moins le temps de réponse (x) du contrôleur de flamme.

8. Appareil de chauffage (1) selon la revendication 7, dans lequel le dispositif automatique d'allumage (6) est configuré pour déclencher des mesures d'intensification de la combustion pendant et/ou après l'intervalle de temps d'allumage (z) jusqu'à la fin de l'intervalle de sécurité (y) au maximum.

9. Appareil de chauffage (1) selon la revendication 7 ou 8, dans lequel le dispositif automatique d'allumage (6) est configuré pour déclencher un processus de rinçage de la chambre de combustion (13) après une interruption d'un processus d'allumage et pour répéter ensuite le processus d'allumage de l'appareil de chauffage (1).

10. Appareil de chauffage (1) selon la revendication 9, dans lequel le dispositif automatique d'allumage (6) est configuré pour régler, lors de chaque répétition du processus d'allumage, d'autres paramètres pour l'alimentation d'un mélange inflammable, à savoir des paramètres qui sont modifiés de telle manière qu'un allumage devient plus probable.

11. Appareil de chauffage (1) selon la revendication 10, dans lequel le dispositif automatique d'allumage (6) est configuré pour mettre en œuvre le processus d'allumage avec un débit volumétrique de mélange le plus petit possible lors d'un premier essai d'allumage et pour augmenter la vitesse de rotation d'un ventilateur (2) et/ou l'alimentation de gaz combustible à chaque répétition.

12. Produit de programme informatique comprenant des instructions qui ont pour effet que l'appareil de chauffage (1) selon l'une quelconque des revendications 7 à 11 réalise le procédé selon l'une quelconque des revendications 1 à 6.
